# EUROPÄISCHE PATENTSCHRIFT

(11) **EP 2 008 783 B1**
(45) Veröffentlichungstag und Bekanntmachung des Hinweises auf die Patenterteilung: **16.04.2014**
(21) Anmeldenummer: 08010629.7
(22) Anmeldetag: 11.06.2008
(51) Int. Cl.: B27N 3/00, B27N 3/14

(54) **Verfahren zur Herstellung von Leichtwerkstoffplatten**
Method for the production of light material boards
Procédé pour la fabrication de plaques de matière première légères

(30) Priorität: 27.06.2007 DE 102007029697
(43) Veröffentlichungstag der Anmeldung: 31.12.2008
(73) Patentinhaber: Dieffenbacher GmbH Maschinen- und Anlagenbau, 75031 Eppingen (DE)
(72) Erfinder: von Haas, Gernor, Dr., 69123 Heidelberg (DE)
(74) Vertreter: Hartdegen, Anton

(56) Entgegenhaltungen:
- EP-A- 0 175 015
- DE-A1- 2 144 032
- DE-A1- 2 523 515
- DE-A1- 3 404 965
- DE-A1-102004 033 777
- GB-A- 962 188
- US-A- 3 252 186
- US-A- 3 645 457
- US-A- 4 163 638

## Beschreibung

Die Erfindung betrifft ein Verfahren zur Streuung einer Pressgutmatte im Zuge der Herstellung von Leichtwerkstoffplatten nach Patentanspruch 1.

Derartige Verfahren zur Streuung einer Pressgutmatte sind beispielsweise aus der DE 10 2004 033 777 A1 oder der US 4 163 638 A bekannt.

Die Herstellung von Spanplatten mit Leichtfüllstoffen in der oder den mittleren Schichten ist grundsätzlich aus der Offenbarung der DE 21 44 032 A1 bekannt. Die Füllstoffe sollen dabei die Platteneigenschaften verbessern, indem die Plattendichte gesenkt wird ohne dabei die Biege- oder Querzugfestigkeit zu verschlechtern. Hierzu wird geschäumten Polystyrol Holz und Bindemittel hinzugefügt und dieses Gemenge getrocknet. Dabei kann auch Druck eingebracht werden. Weiter sind auch mehrschichtige Platten beschrieben die an der Oberfläche gestreute Deckschichten aufweisen um die optische Oberfläche aufzuwerten. Die Füllstoffe finden dabei also überwiegend in der Mittelschicht Anwendung.

Die Füllstoffe sind entweder mit Bindemitteln wie Kondensationsharze UF; MUF, MUPF, MF, LPF oder MDI beleimt oder werden auch unbeleimt verwendet. Als Füllstoffe können Kunststoffe wie aufgeschäumtes Polystyrol oder in der Heißpresse expandierendes Polystyrol, Kork, Getreidemodifkationen, sowie in den Eigenschaften ähnliche Materialien eingesetzt werden. Die Füllstoffe weisen, sofern sie in der Heißpresse nicht aufschäumen, eine niedrigere Schüttdichte als Holzspäne bzw. Holzschnitzel, also geringer 50 kg/m³, auf. Die Füllstoffmenge variiert zwischen 5 - 50 % Gewichtsanteil an der Mittelschicht, wobei bevorzugt der Anteil nur 10 - 20 % beträgt, da die Kosten der Füllstoffe derzeit noch höher liegen als für die Holzmaterialien.

Aus diesem Hauptgrund und auch aufgrund der schlechteren Recyclingfähigkeit haben sich somit Leichtwerkstoffplatten mit auf Erdöl basierenden Kunststoffen nicht durchsetzen können. Es wurde vordringlich versucht mit natürlichen Füllstoffen zu arbeiten. Seit der Einführung der kontinuierlichen Werkstoffplattenherstellung auf modernen Doppelbandpressen sind überall auf der Welt derartige Produktionsanlagen entstanden. Neben dem größten Verbraucher für Naturholz, den Papiermaschinen, benötigen auch diese Anlagen eine große Menge an natürlichem Holz. Die Beschaffung der Ressourcen gestaltet sich zunehmend schwierig und lässt den Holzpreis seit einigen Jahren kontinuierlich steigen. Bei einer fortschreitenden Entwicklung dieses Anstiegs bleibt es abzuwarten, ab wann ein ähnlicher Preis für die Füllstoffe erreicht wird. Zudem entwickelt sich auch die Recyclingindustrie kontinuierlich fort und bereits jetzt können verschiedene Compoundwerkstoffe bereits umweltverträglich aufgespalten und einer Wiederverwertung zugeführt werden.

Bei der kontinuierlichen und diskontinuierlichen Herstellung von Werkstoffplatten, vorzugsweise von orientiert gestreuten Spanplatten (OSB), aus lignozellulosehaltigem Material, ist die Dichteverteilung innerhalb der aus dem beleimten Grundmaterial zu streuenden Pressgutmatte ein entscheidendes Kriterium für die Güte der Werkstoffplatten und deren Anwendbarkeit. Denn unterschiedliche Dichteverteilungen innerhalb einer gestreuten und zu verpressenden Matte bringen Störgrößen in den bereits von Grund auf sehr komplexen Produktionsprozess und verringern die Festigkeitswerte des Endproduktes. Es gibt in der Streutechnik verschiedene Verfahren und Vorrichtungen zum Längs- und Querorientieren von Spänen oder Schnitzeln, den so genannten Strands mit Längen von 30 - 300 mm, Breiten von 5 - 40 mm und Dicken von 0,2 - 2 mm. Dabei hat sich im Wesentlichen durchgesetzt, dass die Schnitzel aus einem Streubunker ausgetragen werden, nach unten fallen und dann mittels eines Längsorientier-Streukopfes längs und eines Querorientier- Streukopfes quer zur Produktionsrichtung gestreut werden. Der Längsorientier-Streukopf wird im Wesentlichen nach der in der EP 0 175 015 B1 beschriebenen Form ausgeführt. Die Querorientierung in einem Streukopf wird meist mit einer Trommel, auf die Leitbleche montiert sind, wie in DE 25 23 515 A1 beschrieben, durchgeführt.

Bei der gängigen Herstellung von orientiert gestreuten Platten (OSB) werden üblicherweise die Deckschichten quer zur Längserstreckung des Formbandes bzw. zur Produktionsrichtung gestreut und weisen relativ zur Höhe des Produktes eine geringe Dicke aus. In den Mittelschichten einer Pressgutmatte werden dabei die Schnitzel längsorientiert abgelegt und vorzugsweise, wegen hoher Durchsatzleistungen, aus zumindest zwei Streumaschinen hergestellt. Mit heute gängigen Streuvorrichtungen wird eine Flächengewichtsverteilung längs und quer von ± 5 % bei 18 mm dicken Werkstoffplatten gemessen an Proben des Endproduktes mit Abmessungen von 150 mm x 150 mm erreicht. Die Güte der Flächengewichtsverteilung hängt auch von der Zusammensetzung des Streugutes ab. Enthält das Streugut viel Material unterschiedlicher Größe, ergeben sich aufgrund der Maschinenvibrationen im Materialfluss bis zu den Streugutbunkern über einem Streukopf Materialansammlungen gleicher Größe oder Dichte. Gerade bei Produktionsunterbrechungen führt das dazu, dass Material in einem Streubunker bzw. Silo sowohl über der Breite als auch der Länge häufig in Form von Anhäufungen (Nestern) vor, also abgegrenzten Bereichen mit höherem Anteil an gleichartigem Material. Besonders hohe Schüttdichte- oder Dichteunterschieden und/oder unterschiedlichem Fließverhalten von Mischmaterial, beispielsweise von Späne/Schnitzeln gegenüber zugegebenen Füllstoffen, ergeben sich gehäufte Materialansammlungen gleichen Materials.

Grundsätzlich hat man versucht, diesen Missstand zu beheben, in dem man bei der Herstellung von Leichtwerkstoffplatten, die Mittelschicht besteht dabei zu einem gewissen Anteil aus Spänen/Schnitzeln und einem Füllstoff aus Kunststoff, ähnlich oder gleich große Füllstoffpartikel einer pneumatischen Transportlinie zuführt, die in einem Mischer mit einer Beleimvorrichtung führt. Dabei werden die unterschiedlichen Stoffe (Späne/Schnitzeln und Füllstoffe) vermischt, beleimt und einem Silo oder Bunker herkömmlicher Bauart zugeführt. Wenn diese Bereiche ausgetragen werden entstehen Teilbereiche in der Platte mit höherer Dichte und anderer Struktur, also einem separiertem oder zumindest teilsepariertem Plattenaufbau.

Aufgabe der Erfindung ist es, ein Verfahren zur großindustriellen Fertigung von mehrschichtigen Leichtwerkstoffplatten, vorzugsweise OSB, mit einer Mittelschicht aus Spänen und/oder Schnitzeln zusammen mit Füllstoffen, vorzugsweise aus Kunststoffen, derart herzustellen, dass in einer zu verpressende Pressgutmatte nur geringe Flächengewichtsabweichungen vorhanden sind und unerwünschte Eigenschaftsschwankungen vermieden werden.

Die Aufgabe wird durch das erfindungsgemäße Verfahren nach Hauptanspruch 1 dadurch gelöst, dass während der Erstellung der

Pressgutmatte auf einem endlosen Formband die Mittelschicht zwischen zwei Deckschichtstreuungen auf einem endlosen Formband hergestellt wird, indem die Mittelschicht aus Spänen und/oder Schnitzel und einem Anteil an zudosierten Füllstoffen besteht, wobei die Füllstoffe oberhalb des Streukopfes für die Mittelschicht einem aus einem Streugutbunker fallenden Materialstrom aus Spänen und/oder Schnitzel zugeführt oder direkt in den Streukopf eingeführt werden und wobei die Späne und/oder die Schnitzel und die Füllstoffe im Streukopf gleichmäßig vermischt werden und diese Mischung unter Herstellung eines vorgegebenen gleichmäßigen Dichteprofils aus dem Streukopf ausgetragen wird.

Durch die Erfindung wird die Flächengewichtsverteilung der Kombination sowohl in Produktionsrichtung als auch quer zur Produktionsrichtung verbessert. So genannte Nester von Füllstoffen oder ungleichmäßige Schüttungen können sich im Streugutbunker nicht mehr bilden, da nur gleiche Materialien pro Schüttgutbunker ausgetragen werden und erst vor oder in dem Streukopf vermischt werden. Die Schwankung der Schüttdichte ist somit in den einzelnen Streubunkern sehr gering. Die Bunkerart, der Bunkeraufbau, die Austragswalzen und die Umdrehungsgeschwindigkeit der Austragswalzen können an die jeweilige verwendete Materialart der Füllstoffe angepasst werden, wodurch der Austrag aus dem Bunker viel gleichmäßiger erfolgt und damit Flächengewichts-Schwankungen sowohl längs als auch quer zur Produktionsrichtung vermindert werden.

Die Mittelschicht soll grundsätzlich einen unseparierten Aufbau aufweisen, um eine Werkstoffplatte mit hoher Festigkeit an den zu bearbeiteten Plattenschmalflächen zu erzielen, wodurch der Einsatz als Nut- und Federplatte erleichtert wird. Wird zur Streuung das erfindungsgemäße Verfahren verwendet, werden vor oder im Streukopf die Späne/Schnitzel und der Füllstoff vermischt, so dass eine Werkstoffplatte mit unseparierter orientierter Mittelschicht entsteht, die zum Beispiel auch für die Nut- und Federproduktion einsetzbar ist und dennoch eine hohe Biegefestigkeit quer zur Orientierung der Deckschicht aufweist.

Mit dem Verfahren können so genannte Leichtwerkstoffplatten mit vorgegebenem Füllstoffanteil in der Mittelschicht hergestellt werden, die aus Spänen bzw. Schnitzeln und Füllstoffen bestehen. Diese Leichtwerkstoffplatten kann also teilweise aus einem kostengünstigeren Rohmaterial produziert werden, wobei sie aber die Eigenschaften einer herkömmlichen OSB-Platte aufweist.
Es hat sich nämlich herausgestellt, dass durch die gezielte Zudosierung von Füllstoffen je nach Plattendichte und -dicke die Eigenschaft der so hergestellten Leichtwerkstoffplatten im Vergleich zur reinen OSB-Platte nicht vermindert wird. Mit dem gezielten Zudosieren von Füllstoffen können also eine leichtere Werkstoffplatte mit den geforderten Biegefestigkeiten und auch für die Nut- und Feder-Verwendung erzeugt werden.
Dieses Züchten der Platteneigenschaften wird zusätzlich noch unterstützt, indem die Füllstoffe und die Späne/Schnitzel separat beleimt werden, wobei unterschiedliche Klebstofftypen, Klebstoffmengen, Emulsionsmengen und Härtermengen eingesetzt werden können. Grundsätzlich ist es aber auch denkbar einfach nur den Anteil an Bindemittel auf Seiten der Späne/Schnitzelfraktion zu erhöhen.

Die Dosierung des Verhältnisses von Füllstoff und Späne/Schnitzel für die jeweilige Schicht kann auf verschiedene Weise erfolgen. Der Füllstoff kann aus einem Bunker ausgetragen werden, der nach dem Austrag und vor dem Abwerfen mit einer Flächengewichtswaage ausgestattet ist
(Streudosierbunker). Da nach dem Streukopf häufig eine Flächengewichtswaage angeordnet ist, kann berechnet werden, wie hoch der Anteil an Füllstoff für die gestreute Schicht ist. Die Bodenbandgeschwindigkeit des Füllstoffbunkers kann aber auch in Abhängigkeit der Bodenbandgeschwindigkeit des Späne/Schnitzelbunkers eingestellt werden, so dass das Verhältnis bei konstanter Schüttdichte in beiden Bunkern mit sich änderndem Durchsatz ebenfalls konstant bleibt. Als weitere Möglichkeit der Dosierung kann sowohl der Füllstoffbunker als auch der Späne- bzw. Schnitzelbunker als Streudosierbunker ausgeführt werden. Schließlich kann der gesamte Streubunker gewogen werden und der Füllstand ermittelt werden, wodurch die Schüttdichte im jeweiligen Bunker ermittelt wird und damit gravimetrisch dosiert ausgetragen werden kann. Als weitere Möglichkeit können in einem Teil des Bunkers zum Beispiel auf einen Meter Länge unter dem Bodenband Waagen angeordnet werden, die ebenfalls zur Schüttdichteermittlung und der Dosierung dienen können.

Zur genauen Positionierung des Materialstromes auf die Auflösewalzen sollten quer zur Förderrichtung auf beiden Seiten Materialaufgabeklappen vorgesehen werden. Es ist aber auch denkbar, dass zwischen den Materialaufgabeklappen zusätzliche Vermischvorrichtungen angeordnet sind, um das aus den Streugutbunkern austretende Streugut nochmals aktiv zu durchmischen, bevor es auf die herkömmlichen Auflösewalzen im Streukopf trifft.

In einer bevorzugten Ausführungsform weisen die Füllstoffe eine Kugelform mit einem Durchmesser von 0,5 - 5 mm auf. Aufgrund der unterschiedlichen Größen ergeben sich auch unterschiedliche Schüttdichten und erfordern unterschiedliche Austragsformen für den Füllstoffbunker. Dementsprechend sind prinzipiell drei verschiedene Methoden der Dosierung der Füllstoffe je nach Kugelform und Schüttkegeleigenschaften (Schüttdichte) zu wählen.
a) Sehr fließfähige Füllstoffen wie Polystyrol Kugeln können in einem Bunker mittels Verteilerschnecke in einem Schacht quer zur Förderrichtung verteilt werden und werden mit einer Dosierwalze auf ein Bodenband dosiert, anschließend werden sie in der Höhe mit einer Rechenwalze kalibriert und mit einer Austragswalze in den Fallschacht zum Streukopf hin abgeworfen.
b) Weniger Fließfähige Füllstoffe werden über ein Schwenkband oder Shuttleband oder Verteilerschnecken gleichmäßig in einen Bunker über die Breite gefördert. Anschließend werden sie mittels eines Rückstreifers in der Höhe im Bunker eingestellt und dann über Rechenwalzen ausgetragen. Der Rückstreifer ist allerdings nicht zwingend notwendig. Wesentlich ist, dass das Füllstoffvlies in der Höhe mit der letzten Rechenwalze genau definiert auf dem Bodenband eingestellt wird und anschließend mit einer Austragswalze in den Schacht zum Streukopf befördert wird. In dieser Ausführungsvariante wird bevorzugt eine Bandwaage unter dem Bodenband angeordnet, um eine genaue Dosierung der Menge zu ermöglichen. Bei nicht konstantem Schüttgewicht ist ebenfalls diese Ausführungsform zu wählen.
c) Bei sehr konstantem Schüttgewicht der Füllstoffe und geringer Fließfähigkeit kann auch ein Universaldosierbunker, bekannt aus der Werkstoffplattenherstellung, eingesetzt werden, da eine Wägung der Füllstoffe vor dem Abwurf nicht notwendig ist. Die gewichtsmäßige Dosierung im Verhältnis zu Spänen oder Schnitzeln erfolgt über eine volumetrische Dosierung (Bodenbandgeschwindigkeit) des Bunkers für die Füllstoffe und damit über eine gravimetrische Abschätzung der Menge.

Der Streukopf kann ein herkömmlicher Spanstreukopf (unorientierte Streuung) sein oder ein Streukopf für Schnitzel, der die Schnitzel quer orientiert zur Produktionsrichtung, also auf die erste Deckschicht ablegt. In dem Streukopf selber findet während des Herabfallens keine Entmischung von Füllstoff und Spänen und/oder Schnitzeln statt, da der Strom von Spänen und/oder Schnitzeln und Füllstoff kontinuierlich nach unten fällt und dabei nicht separiert wird.

In einer vorteilhaften Weise werden die gestreute Schichten bei einer Breitenverstellung der herzustellenden Pressgutmatte unmittelbar nach der Streuung von dem Formband seitlich abgekämmt und können bei unterschiedlicher Materialgröße mit einem Sieb wieder in Späne und/oder Schnitzel und Füllstoffe getrennt und den Streubunkern zugeführt werden. Auch ist bei ähnlicher Größe der verwendeten Materialien eine Trennung durch pneumatische Filtration möglich, da die Füllstoffe in der Regel eine geringere Dichte aufweisen als die Späne und/oder Schnitzel.

Weitere vorteilhafte Maßnahmen und Ausgestaltungen des Gegenstandes der Erfindung gehen aus den Unteransprüchen und der folgenden Beschreibung mit der Zeichnung hervor.

Es zeigen:
- Figur 1: Übersicht einer Vorrichtung zur Durchführung des Verfahrens in Seitenansicht mit zwei Bunkern und einem Streukopf zur Streuung einer Mittelschicht auf eine bestehende Deckschicht,
- Figur 2: einen Bunker zum Austrag von fließfähigen Füllstoffen in einen Streukopf zur Streuung einer Mittelschicht nach Figur 1,
- Figur 3: einen Bunker zum Austrag von weniger fließfähigen Füllstoffen in einen Streukopf zur Streuung einer Mittelschicht nach Figur 1 und
- Figur 4: eine dreidimensionale Schnittdarstellung einer gestreuten Pressgutmatte bestehend aus einer Mittelschicht und zwei Deckschichten.

Figur 1 zeigt eine Vorrichtung zur Durchführung des erfindungsgemäßen Verfahrens mit einem Bunker 1 für Späne und/oder Schnitzel 11, einem Bunker 2 für Füllstoffe 10 und einem Streukopf 20 zur Vermischung und Streuung der Späne/Schnitzel 11 mit den Füllstoffen 10 auf dem in Produktionsrichtung 21 verfahrenden Formband 19. Auf dem Formband liegt bereits eine Deckschicht 18, die mit einem entgegen der Produktionsrichtung 21 angeordneten Deckschichtstreukopf (nicht dargestellt) auf das Formband 19 aufgebracht worden ist. Mit Hilfe von einem Rückstreifer 3 werden die beleimten Späne/Schnitzel 11 in den Bunker 1 eingetragen und gleichmäßig verteilt. Der Tisch 4 hat die Aufgabe das direkte Durchfallen zwischen den Rückstreifrechen zu vermeiden. Die Späne/Schnitzel 11 können bereits über die vollständige Breite des Bunkers 1 fallen oder mittels einer Verteileinrichtung (nicht dargestellt) kontinuierlich über die Breite des Bunkers 1 auf dem Tisch 4 verteilt werden. Mittels Austragswalzen 5 wird die Späne/Schnitzel 11 bei Bedarf auf ein Austragsband 7 abgeworfen und die Menge mittels einer Wiegevorrichtung 9 gewogen. Gleichzeitig werden aus einem Bunker 2 Füllstoffe 10 abgeworfen im oberen Bereich des Streukopfes 20 vermischt. Die Auflösewalzen 14 dienen zur besseren Durchmischung und um eine bessere Streuqualität zu erzielen. Damit die Späne/Schnitzel 11 und die Füllstoffe gezielt auf die ersten Auflösewalzen 14 fallen können, finden sich direkt nach der Zusammenführung der Späne/Schnitzel 11 und des Füllstoffes 10 Aufgabeklappen 13. Unterhalb der Auflösewalzen 14 streuen die Streuwalzen 16 schließlich zumindest einen Teil oder die vollständige Mittelschicht 17 der Pressgutmatte. In einem nicht dargestellten Teil wird schließlich auf die vollständig gestreute Mittelschicht eine Deckschicht aufgestreut und die Pressgutmatte in einer kontinuierlich arbeitenden Presse zu einer Leichtwerkstoffplatte verpresst.
In Figur 2 ist ein Bunker 2 für fließfähige Füllstoffe 10, beispielsweise in Kugelform, dargestellt. Der Bunker 2 weist dabei in Austragsrichtung Bewegungsrichtung der Füllstoffe nach einem Materialaufgabeschacht 8 eine Verteilerschnecke 22, einen quer über die ganze Breite des Formbandes 19 angeordneten Verteilschacht 24, eine Dosierwalze 23, ein Bodenband 26, einen optionalen Füllstandsmelder 25, eine Rechenwalze 27 und eine abschließende Austragswalze 28 auf. Dabei ist offensichtlich, dass der Materialaufgabeschacht 8 noch nicht die Breite des Streukopfes 20 bzw. des Formbandes 19 aufweist. Die Verteilung des Füllstoffes 10 in der Breite wird mittels der Verteilerschnecke 22 durchgeführt. Der Verteilschacht 24 weist dann die notwendige Breite der Pressgutmatte auf.
In Figur 3 ist ein Bunker 2 für weniger fließfähige Füllstoffe dargestellt. Der Bunker 2 zeichnet sich dadurch aus, dass in Laufrichtung der Füllstoffe nach einem Materialaufgabeschacht 8 eine Querverteilvorrichtung 29, bestehend aus einem Schwenkband oder einem Shuttleband oder einer Schnecke, einen optionalen Rückstreifer 6, ein Bodenband 26, eine optional darunter angeordnete Bandwaage 15, zumindest eine Rechenwalze 27 und eine abschließende Austragswalze 28 angeordnet ist. Die Verteilung der Füllstoffe geschieht hier erst durch die Querverteilvorrichtung 29. Die zumindest eine Rechenwalze 12 sorgt für einen dosierten Austrag der Füllstoffe, die anschließend über die Bandwaage 15 gewogen werden und dosiert über die Austragswalze 28 ausgetragen werden.
In Figur 4 ist nochmals der Aufbau einer gestreuten Pressgutmatte kurz vor der Verpressung in einer kontinuierlich arbeitenden Presse dargestellt. Dabei wird die Mittelschicht 17 von zwei Deckschichten 18 umhüllt. Dabei kann wie bereits erwähnt die Mittelschicht 17 auch von mehr als einer Streumaschine bzw. von mehreren Streuköpfen 20 erstellt werden. Dies hängt meist von der Dicke der Pressgutmatte und dem Materialdurchsatz ab, für die die Streumaschinen bzw. Streuköpfe 2 ausgelegt sind.

### Bezugszeichenliste:

1. Bunker (Späne und/oder Schnitzel)
2. Bunker (Füllstoffe)
3. Rückstreifer (Späne und/oder Schnitzel)
4. Tisch
5. Austragswalzen
6. Rückstreifer (Füllstoffe)
7. Austragsband Späne/Schnitzel
8. Materialaufgabeschacht
9. Wiegevorrichtung
10. Füllstoffe
11. Späne/Schnitzel
12. Rechenwalze
13. Materialaufgabeklappe
14. Auflösewalzen
15.Bandwaage
16. Streuwalze
17. Mittelschicht
18. Deckschicht
19. Formband
20. Streukopf
21. Förderrichtung
22. Verteilerschnecke
23. Dosierwalze
24. Füllstoffschurre
25. Füllstandsmelder
26. Austragsband Füllstoffe
27. Rechenwalze
28. Austragswalze
29. Querverteilvorrichtung

## Patentansprüche

1. Verfahren zur Streuung einer Pressgutmatte im Zuge der Herstellung von Leichtwerkstoffplatten aus gestreuten Spänen und/oder Schnitzel und Füllstoffen,
wobei die Leichtwerkstoffplatte grundsätzlich aus zwei Deckschichten (18) aus gestreuten Spänen und/oder Schnitzel (11) und zumindest aus einer Mittelschicht (17) besteht,
wobei die Mittelschicht (17) aus gestreuten Spänen und/oder Schnitzel und anteilig eingemischten Füllstoffen (10) geringerer Dichte in Bezug auf die verwendeten Späne/Schnitzel (11) besteht,
und wobei die gestreute Pressgutmatte nach Überführung in einer Presse mit Druck und/oder Wärme zu einer Leichtwerkstoffplatte ausgehärtet wird, wobei während der Erstellung der Pressgutmatte auf einem endlosen Formband (19) die Mittelschicht (17) zwischen zwei Deckschichtstreuungen hergestellt wird,
a) indem die Mittelschicht (17) aus Spänen und/oder Schnitzel (11) und einem Anteil an zudosierten Füllstoffen (10) besteht,
b) wobei die Füllstoffe (10) oberhalb des Streukopfes (20) für die Mittelschicht (17) einem aus einem Bunker (1) fallenden Materialstrom aus Spänen und/oder Schnitzel (11) zugeführt oder direkt in den Streukopf (20) eingeführt werden und
c) wobei die Späne und/oder die Schnitzel (11) und die Füllstoffe (10) im Streukopf (20) gleichmäßig vermischt werden und
d) diese Mischung unter Herstellung eines gleichmäßigen Dichteprofils aus dem Streukopf (20) ausgetragen wird.

2. Verfahren nach Anspruch 1, **dadurch gekennzeichnet, dass** die Füllstoffe (10) aus Kunststoff eine ähnliche Geometrie und/oder annähernd die gleiche Größe wie die Späne und/oder die Schnitzel (11) aufweisen.

3. Verfahren nach Anspruch 1, **dadurch gekennzeichnet, dass** die Späne der Deckschichten (18) und/oder der Mittelschichten (17) im Zuge der Herstellung orientiert gestreut werden.

4. Verfahren nach einem der vorhergehenden Ansprüche, **dadurch gekennzeichnet, dass** die Füllstoffe (10) in der Mittelschicht (17) gegenüber den Spänen und/oder Schnitzel (11) einen Gewichtsanteil von 5% bis 50% aufweisen, vorzugsweise von 10% bis 20%.

5. Verfahren nach einem der vorhergehenden Ansprüche, **dadurch gekennzeichnet, dass** die Füllstoffe (10) beleimt oder unbeleimt dem Streukopf (20) zugeführt werden.

6. Verfahren nach einem der vorhergehenden Ansprüche, **dadurch gekennzeichnet, dass** aufschäumende Füllstoffe (10) unbeleimt dem Streukopf (20) zugeführt werden.

7. Verfahren nach einem der vorhergehenden Ansprüche, **dadurch gekennzeichnet, dass** der Füllstoff (10) Kugelförmig ist.

## Claims

1. A method for scattering a pressed material mat in the course of producing light material boards made of scattered chips and/or shavings and fillers, wherein the light material board principally consists of two covering layers (18) made of scattered chips and/or shavings (11) and of at least one middle layer (17), wherein the middle layer (17) consists of scattered chips and/or shavings and proportionally mixed-in fillers (10) of lower density with respect to the used chips/shavings (11), and wherein the scattered pressed material mat is hardened in a press with pressure and/or heat into a light material board, wherein the middle layer (17) is produced between two covering layer scatterings on a continuous forming conveyor (19),
a) in that the middle layer (17) consists of chips and/or shavings (11) and a fraction of dosed fillers (10);
b) wherein the fillers (10) are supplied above the scattering head (20) for the middle layer (17) from a material stream of chips and/or shavings (11) falling from a bunker (1) or are introduced directly into the scattering head (20), and
c) wherein the chips and/or shavings (11) and the fillers (10) are evenly mixed in the scattering head (20), and
d) said mixture is removed from the scattering head (20) by producing an even density profile.

2. A method according to claim 1, **characterized in that** the fillers (10) made of plastic have a similar geometry and/or approximately the same size as the chips and/or shavings (11).

3. A method according to claim 1, **characterized in that** the chips of the cover layers (18) and/or the middle layers (17) are scattered in an oriented manner in the course of production.

4. A method according to one of the preceding claims, **characterized in that** the fillers (10) in the middle layer (17) have a fraction by weight of 5% to 50% in relation to the chips and/or shavings (11), preferably 10% to 20%.

5. A method according to one of the preceding claims, **characterized in that** the fillers (10) are supplied in a glued or non-glued manner to the scattering head (20).

6. A method according to one of the preceding claims, **characterized in that** foaming fillers (10) are supplied in a non-glued manner to the scattering head (20).

7. A method according to one of the preceding claims, **characterized in that** the filler (10) is spherical.

## Revendications

1. Procédé pour disperser une nappe de matière à presser au cours de la fabrication de panneaux de matériaux légers à partir de sciure et/ou de copeaux dispersés et de matériaux de remplissage,
dans lequel le panneau de matériaux légers se compose, sur le principe, de deux couches de couverture (18) faites de sciure et/ou de copeaux (11) dispersés et d'au moins une couche intermédiaire (17),
dans lequel la couche intermédiaire (17) se compose de sciure et/ou de copeaux dispersés et de matériaux de remplissage (10) mélangés en proportion, de faible densité par rapport à la sciure/aux copeaux (11) utilisés,
et dans lequel la nappe de matière à presser dispersée est durcie après passage dans une presse sous l'effet de pression et/ou de chaleur pour donner un panneau de matériaux légers, la couche intermédiaire (17) étant formée entre deux couches de couverture dispersées pendant la fabrication de la nappe de matière à presser sur une bande de formage (19) sans fin
a) par le fait que la couche intermédiaire (17) se compose de sciure et/ou de copeaux (11) et d'une part de matières de remplissage (10) ajoutées,
b) les matières de remplissage (10) étant amenées au-dessus de la tête de dispersion (20) pour la couche intermédiaire (17) dans un flux de matériau composé de sciure et/ou de copeaux (11) tombant d'une trémie (1) ou introduites directement dans la tête de dispersion (20),
c) la sciure et/ou les copeaux (11) et les matières de remplissage (10) étant mélangés de façon homogène dans la tête de dispersion (20) et
d) ce mélange étant appliqué par la tête de dispersion (20) en produisant un profil d'étanchéité régulier.

2. Procédé selon la revendication 1, **caractérisé en ce que** les matières de remplissage (10) en matière plastique ont une géométrie similaire et/ou approximativement la même taille que la sciure et/ou les copeaux (11).

3. Procédé selon la revendication 1, **caractérisé en ce que** les particules de sciure des couches de couverture (18) et/ou des couches intermédiaires (17) sont dispersées de façon orientée au cours de la fabrication.

4. Procédé selon l'une des revendications précédentes, **caractérisé en ce que** les matières de remplissage (10) dans la couche intermédiaire (17) présentent par rapport à la sciure et/ou aux copeaux (11) une proportion de poids de 5 % à 50 %, de préférence de 10 % à 20 %.

5. Procédé selon l'une des revendications précédentes, **caractérisé en ce que** les matières de remplissage (10) sont amenées à la tête de dispersion (20) après encollage ou sans encollage.

6. Procédé selon l'une des revendications précédentes, **caractérisé en ce que** de la matières de remplissage (10) moussante est amenée à la tête de dispersion (20) sans encollage.

7. Procédé selon l'une des revendications précédentes, caractérisé en ce la matière de remplissage (10) est sous forme de billes.
